# EUROPÄISCHE PATENTANMELDUNG

(11) **EP 4 729 691 A1**
(43) Veröffentlichungstag der Anmeldung: **22.04.2026**
(21) Anmeldenummer: 25206878.8
(22) Anmeldetag: 06.10.2025
(51) Int. Cl.: E01B 31/17

(54) **SCHIENEN-SCHLEIFMASCHINE UND VERFAHREN ZUM SCHLEIFEN EINER SCHIENE EINES GLEISES**

(30) Priorität: 15.10.2024 DE 102024209981
(71) Anmelder: Robel Bahnbaumaschinen GmbH, 83395 Freilassing (DE)
(72) Erfinder: Seehuber, Martin, 84529 Tittmoning (DE); Widlroither, Otto, 83395 Freilassing (DE)
(74) Vertreter: Rau, Schneck & Hübner Patentanwälte Rechtsanwälte PartGmbB

(57) **Zusammenfassung**

Eine Schienen-Schleifmaschine (1) umfasst ein Maschinengestell (6), an dem Maschinengestell (6) angeordnete Schienenführungseinheiten, ein Schleifaggregat (9) mit einem Antriebsmotor (44) und einer Werkzeugaufnahme (47) zum Drehantreiben eines Schleifwerkzeugs (49) um eine Drehachse (48), eine Höhenverstelleinrichtung (10) zur Höhenverstellung des Schleifaggregats (9) und einen Handgriff (11) zum manuellen Verlagern des Schleifaggregats (9). Eine Führung (24) der Höhenverstelleinrichtung (10) definiert eine Führungsebene (E). Die Drehachse (48) ist zu Führungsebene (E) beabstandet angeordnet, insbesondere im Bereich der Werkzeugaufnahme (47). Hierdurch hat die Schienen-Schleifmaschine (1) einen einfachen Aufbau und einen hohen Bedienkomfort. Insbesondere ermöglicht die Schienen-Schleifmaschine (1) eine uneingeschränkte Sicht auf eine Schleifstelle.

## Beschreibung

Der Inhalt der deutschen Patentanmeldung DE 10 2024 209 981.3 wird durch Bezugnahme hierin aufgenommen.

Die Erfindung betrifft eine Schienen-Schleifmaschine und ein Verfahren zum Schleifen einer Schiene eines Gleises. Die Schienen-Schleifmaschine ist insbesondere mittels eines Handgriffs manuell verschiebbar und verkippbar. Die Schienen-Schleifmaschine ist insbesondere zum manuellen Verschieben und manuellen Verkippen auf genau einer Schiene ausgebildet.

Aus der DE 1 274 610 A (entspricht US 3 427 758 A) ist eine Schienen-Schleifmaschine zum Schleifen einer Schiene eines Gleises bekannt. Die Schienen-Schleifmaschine ist auf genau einer Schiene manuell verschiebbar. Die Schienen-Schleifmaschine umfasst einen Fahrgestellrahmen, an dem Laufrollen angeordnet sind. Zwischen den Laufrollen ist ein Maschinenrahmen an dem Fahrgestellrahmen gelagert. An dem Maschinenrahmen ist ein Rahmenteil gelagert, das mittels eines Spindelantriebs relativ zu dem Maschinenrahmen und dem Fahrgestellrahmen höhenverstellbar ist. An dem Rahmenteil ist eine Schleifvorrichtung befestigt, die einen Antriebsmotor umfasst. Zum Schleifen der Schiene ist ein Schleifkörper mittels des Antriebsmotors um eine Drehachse drehantreibbar. Zum Profilieren der Schiene wird der Maschinenrahmen mit der daran angeordneten Schleifvorrichtung relativ zu dem Fahrgestellrahmen verschwenkt.

Der Erfindung liegt die Aufgabe zugrunde, eine Schienen-Schleifmaschine zum Schleifen einer Schiene eines Gleises zu schaffen, die einen einfachen Aufbau und einen hohen Bedienkomfort hat.

Diese Aufgabe wird durch eine Schienen-Schleifmaschine mit den Merkmalen des Anspruchs 1 gelöst. Die Schienen-Schleifmaschine ist mittels des Handgriffs insbesondere auf einer Schiene verschiebbar und/oder auf einer Schiene verkippbar. Hierdurch ist insbesondere ein Profilieren der Schiene mittels des Schleifwerkzeugs durch einen Kopfschliff und/oder einen Seitenschliff möglich. Die Höhenverstelleinrichtung ist an dem Maschinengestell angeordnet. Das Schleifaggregat ist zur Höhenverstellung relativ zu dem Maschinengestell an der Höhenverstelleinrichtung angeordnet. Dadurch, dass die Drehachse des Schleifaggregats beabstandet zu der Führungsebene angeordnet ist, ist eine verbesserte Sicht auf das Schleifwerkzeug und die Schleifstelle an der Schiene möglich. Die Drehachse ist insbesondere im Bereich der Werkzeugaufnahme zu der Führungsebene beabstandet, sodass im Betrieb der Schienen-Schleifmaschine ein Kontaktbereich eines Schleifwerkzeugs, das in der Werkzeugaufnahme gehalten ist, mit der zu schleifenden Schiene beabstandet zu der Führungsebene angeordnet ist. Die Drehachse verläuft insbesondere im Wesentlichen parallel zu der Führungsebene. Die Drehachse ist insbesondere in einer Querrichtung zu der Führungsebene beabstandet. Die Querrichtung bildet insbesondere einen Normalenvektor zu der Führungsebene.

Die Führungsebene ist durch die Führung definiert bzw. aufgespannt. Umfasst die Führung beispielsweise zwei Führungseinheiten, so wird die Führungsebene durch die Mittellängsachsen der Führungseinheiten definiert. Die Führungsebene verläuft insbesondere parallel zu der Längsrichtung. Befindet sich die Schienen-Schleifmaschine auf einer Schiene, so verläuft die Führungsebene und/oder die Längsrichtung insbesondere im Wesentlichen parallel zu der Schiene bzw. einer Schienenlängsrichtung. Die Führung ist vorzugsweise eine Linearführung. Eine Verstellrichtung der Führung verläuft insbesondere senkrecht zu der Längsrichtung und/oder senkrecht zu der Querrichtung.

Die Schienen-Schleifmaschine ist insbesondere zum manuellen Verschieben und/oder manuellen Verkippen auf genau einer Schiene eines Gleises ausgebildet. Hierzu umfasst die Schienen-Schleifmaschine genau zwei Schienenführungseinheiten zum Führen der Schienen-Schleifmaschine auf der genau einen Schiene. Die genau zwei Schienenführungseinheiten sind in der Längsrichtung voneinander beabstandet an dem Maschinengestell angeordnet. Das Maschinengestell ist somit in der Längsrichtung zwischen den genau zwei Schienenführungseinheiten angeordnet. Die Längsrichtung entspricht einer Schienenlängsrichtung, wenn die Schienen-Schleifmaschine auf der genau einen Schiene angeordnet ist. Die Schienen-Schleifmaschine weist insbesondere keine Schienenführungseinheit zum Führen der Schienen-Schleifmaschine an einer benachbarten weiteren Schiene auf. Dadurch, dass die gesamte Schienen-Schleifmaschine zum Schleifen der Schiene, insbesondere zum Profilieren der Schiene, verkippt wird, ist das Schleifaggregat relativ zu dem Maschinengestell nicht verschwenkbar. Das Schleifaggregat ist somit relativ zu dem Maschinengestell ausschließlich linear mittels der Höhenverstelleinrichtung verlagerbar.

Die Höhenverstelleinrichtung und/oder das Schleifaggregat ist in der Längsrichtung vorzugsweise zwischen den Schienenführungseinheiten angeordnet. Die Schienenführungseinheiten definieren eine Längsachse. Die Führungsebene ist in der Querrichtung beabstandet zu der Längsachse der Schienenführungseinheiten angeordnet. Das Schleifaggregat ist insbesondere an einer Seite der Führungsebene angeordnet, die der Längsachse zugewandt ist. Vorzugsweise sind die Schienenführungseinheiten relativ zu dem Maschinengestell um die Längsachse verschwenkbar. Der Handgriff ist insbesondere zusammen mit den Schienenführungseinheiten um die Längsachse verschwenkbar. Hierzu ist der Handgriff beispielsweise fest oder arretierbar an den Schienenführungseinheiten befestigt. Der Handgriff kann relativ zu den Schienenführungseinheiten verschwenkbar und arretierbar sein. Der Handgriff ist insbesondere bügelförmig ausgebildet. Der Handgriff ist seitlich beabstandet zu der Führungsebene angeordnet.

Die Höhenverstelleinrichtung umfasst insbesondere einen Spindelantrieb zur Höhenverstellung des Schleifaggregats. Der Spindelantrieb umfasst eine Spindelachse. Die Spindelachse kann in der Führungsebene oder beabstandet zu der Führungsebene angeordnet sein. Vorzugsweise ist die Spindelachse im Bereich der Werkzeugaufnahme beabstandet zu der Führungsebene angeordnet. Die Spindelachse kann beabstandet zu der Drehachse angeordnet sein. Die Spindelachse kann derart angeordnet sein, dass die Spindelachse im Bereich der Werkzeugaufnahme zwischen der Führungsebene und der Drehachse liegt oder die Drehachse im Bereich der Werkzeugaufnahme zwischen der Führungsebene und der Spindelachse liegt oder die Führungsebene im Bereich der Werkzeugaufnahme zwischen der Spindelachse und der Drehachse liegt.

Der Antriebsmotor dient zum Drehantreiben der Werkzeugaufnahme um die Drehachse. Im Betrieb der Schienen-Schleifmaschine ist in bzw. an der Werkzeugaufnahme ein Schleifwerkzeug befestigt. Das Schleifwerkzeug ist über die Werkzeugaufnahme mittels des Antriebsmotors um die Drehachse drehantreibbar. Die Werkzeugaufnahme ist beispielsweise als Flansch ausgebildet, an dem das Schleifwerkzeug befestigt bzw. verschraubt ist. Zum Schleifen der Schiene ist das Schleifaggregat und ein damit drehangetriebenes Schleifwerkzeug mittels des Handgriffs relativ zu der zu schleifenden Schiene verschiebbar und/oder verkippbar. Dadurch, dass die Drehachse der Werkzeugaufnahme beabstandet zu der Führungsebene angeordnet ist, beeinträchtigt die Führung die Sicht auf den Schienenkopf und das Schleifwerkzeug nicht, sodass der Schienenkopf und das Schleifwerkzeug uneingeschränkt von einer Bedienperson einsehbar sind. Der konstruktive Aufbau zur beabstandeten Anordnung der Drehachse von der Führungsebene ist einfach. Die Schienen-Schleifmaschine hat somit einen einfachen Aufbau und einen hohen Bedienkomfort.

Eine Schienen-Schleifmaschine nach Anspruch 2 gewährleistet einen einfachen Aufbau und einen hohen Bedienkomfort. Der Abstand A der Drehachse von der Führungsebene in der Querrichtung gewährleistet eine uneingeschränkte Sicht einer Bedienperson auf den Schienenkopf und das Schleifwerkzeug. Die Drehachse ist insbesondere im Bereich der Werkzeugaufnahme mit dem Abstand A von der Führungsebene beabstandet. Der Abstand A ist im Wesentlichen konstant, kann jedoch abhängig von einer Winkellage der Drehachse geringfügig variieren. Vorzugsweise liegt der Abstand A der Drehachse von der Führungsebene im gesamten Bereich der Werkzeugaufnahme innerhalb der beanspruchten Bereichs. Das Schleifaggregat umfasst den Antriebsmotor und die Werkzeugaufnahme, die mittels des Antriebsmotors drehantreibbar ist. Vorzugsweise ist in bzw. an der Werkzeugaufnahme ein Schleifwerkzeug gehalten bzw. befestigt. Das Schleifwerkzeug ist beispielsweise als Schleifstein ausgebildet. Vorzugsweise schneidet der Antriebsmotor und/oder die Werkzeugaufnahme und/oder das Schleifwerkzeug die Führungsebene nicht. Hierzu ist der Abstand A insbesondere entsprechend gewählt.

Eine Schienen-Schleifmaschine nach Anspruch 3 gewährleistet einen einfachen Aufbau und einen hohen Bedienkomfort. Das Maschinengestell ist insbesondere als Maschinenrahmen ausgebildet. Hierzu umfasst das Maschinengestell den unteren Längsträger und den oberen Längsträger, sowie einen ersten Seitenträger und einen zweiten Seitenträger. Die Seitenträger verbinden den unteren Längsträger und den oberen Längsträger zu dem Maschinenrahmen. Die Führung ist in der Längsrichtung betrachtet zwischen den Seitenträgern an dem unteren Längsträger und dem oberen Längsträger befestigt. Die Führung ist unmittelbar und/oder mittelbar an dem unteren Längsträger und/oder an dem oberen Längsträger befestigt. Beispielsweise ist die Führung an dem oberen Längsträger mittelbar über einen Spindelantriebträger befestigt. Die Führung ist insbesondere eine Linearführung. Die Führung umfasst insbesondere mindestens zwei Führungseinheiten, die in der Längsrichtung beabstandet zueinander an dem unteren Längsträger und dem oberen Längsträger befestigt sind. Die Führungseinheiten sind unmittelbar und/oder mittelbar befestigt. Die Führungseinheiten sind also zwischen den Seitenträgern angeordnet. Der untere Längsträger und/oder der obere Längsträger hat eine gebogene Form. Die gebogene Form erstreckt sich insbesondere in der Querrichtung von der Drehachse weg. Vorzugsweise erstreckt sich der untere Längsträger ausgehend von den Schienenführungseinheiten in gebogener Form von der Drehachse weg. Entsprechend erstrecken sich die Seitenträger und/oder der obere Längsträger in gebogener Form von der Drehachse weg.

Eine Schienen-Schleifmaschine nach Anspruch 4 gewährleistet einen einfachen Aufbau und einen hohen Bedienkomfort. Die mindestens eine Führungseinheit definiert die Führungsebene und die Verstellrichtung. Die Verstellrichtung verläuft insbesondere parallel zu der Führungsebene. Vorzugsweise verläuft die Verstellrichtung senkrecht zu der Längsrichtung und/oder der Querrichtung. Die mindestens eine Führungseinheit dient insbesondere zur Ausbildung einer Linearführung. Die mindestens eine Führungseinheit ist an dem Maschinengestell angeordnet, insbesondere an einem unteren Längsträger und einem oberen Längsträger. Die mindestens eine Führungseinheit ist insbesondere zwischen zwei Seitenträgern angeordnet, die den unteren Längsträger und den oberen Längsträger miteinander verbinden. Die mindestens eine Führungseinheit ist unmittelbar und/oder mittelbar an dem unteren Längsträger und/oder dem oberen Längsträger befestigt. Vorzugsweise umfasst die Führung mindestens zwei Führungseinheiten, die in der Längsrichtung betrachtet beabstandet zueinander an dem Maschinengestell angeordnet sind. Die mindestens zwei Führungseinheiten verlaufen vorzugsweise parallel zueinander und definieren die Führungsebene und die Verstellrichtung. Beispielsweise definieren die Mittellängsachsen der mindestens zwei Führungseinheiten die Führungsebene.

Eine Schienen-Schleifmaschine nach Anspruch 5 gewährleistet einen einfachen Aufbau und einen hohen Bedienkomfort. Die Führung dient zum Höhenverstellen des Schleifaggregats. Hierzu ist das Schleifaggregat an der Führung angeordnet. Das mindestens eine Dämpfungselement dient zur Schwingungsdämpfung und/oder Schwingungsentkopplung des Handgriffs. Schwingungen, die aufgrund der Schleifbearbeitung und aufgrund des Antriebsmotors verursacht werden und von dem Schleifaggregat auf die Führung übertragen werden, werden durch das mindestens eine Dämpfungselement gedämpft und somit zumindest teilweise von dem Handgriff entkoppelt. Das mindestens eine Dämpfungselement ist zwischen dem Führungselement und dem Maschinengestell angeordnet. Vorzugsweise ist das mindestens eine Dämpfungselement zwischen dem Führungselement und einem unteren Längsträger und/oder zwischen dem Führungselement und einem oberen Längsträger angeordnet. Das Führungselement ist beispielsweise als Führungsstange ausgebildet. Die Führungsstange hat beispielsweise einen runden, ovalen oder polygonalen Querschnitt. Die Führungsstange kann hohl sein.

Eine Schienen-Schleifmaschine nach Anspruch 6 gewährleistet einen einfachen Aufbau und einen hohen Bedienkomfort. Das jeweilige Führungselement ist zwischen dem unteren Dämpfungselement und dem oberen Dämpfungselement angeordnet. Das untere Dämpfungselement und das obere Dämpfungselement sind an dem Maschinengestell angeordnet. Vorzugsweise ist das untere Dämpfungselement an einem unteren Längsträger und das obere Dämpfungselement an einem oberen Längsträger angeordnet. Das untere Dämpfungselement und/oder das obere Dämpfungselement ist unmittelbar und/oder mittelbar an dem unteren Längsträger und/oder dem oberen Längsträger befestigt. Das untere Dämpfungselement und das obere Dämpfungselement ermöglichen eine verbesserte Schwingungsdämpfung und/oder Schwingungsentkopplung des Handgriffs.

Eine Schienen-Schleifmaschine nach Anspruch 7 gewährleistet einen einfachen Aufbau und einen hohen Bedienkomfort. Durch die unterschiedlichen Federsteifigkeiten verhindern die Dämpfungselemente ein unerwünschtes Aufschwingen des Schleifaggregats. Die mindestens eine Führungseinheit wirkt aufgrund der unterschiedlichen Federsteifigkeiten insbesondere als Fest-Los-Lager. Vorzugsweise ist die Federsteifigkeit des unteren Dämpfungselements größer als die Federsteifigkeit des oberen Dämpfungselements.

Eine Schienen-Schleifmaschine nach Anspruch 8 gewährleistet einen einfachen Aufbau und einen hohen Bedienkomfort. Der Schlitten ermöglicht eine einfache Befestigung des Schleifaggregats an der Führung und/oder eine einfache Höhenverstellung des Schleifaggregats mittels eines Spindelantriebs. Der Schlitten umfasst insbesondere mindestens einen ersten Schlittenabschnitt, an dem das Schleifaggregat befestigt ist, und einen zweiten Schlittenabschnitt, an dem der Spindelantrieb befestigt ist. Der zweite Schlittenabschnitt verläuft insbesondere quer zu dem ersten Schlittenabschnitt. Der Spindelantrieb ist insbesondere zwischen dem Schlitten, insbesondere dem zweiten Schlittenabschnitt, und dem Maschinengestell, insbesondere dem oberen Längsträger, angeordnet.

Eine Schienen-Schleifmaschine nach Anspruch 9 gewährleistet einen einfachen Aufbau und einen hohen Bedienkomfort. Vorzugsweise ist das Schleifaggregat und der Spindelantrieb an dem Schlitten befestigt. Das Schleifaggregat ist insbesondere an einem ersten Schlittenabschnitt befestigt, wohingegen der Spindelantrieb an einem zweiten Schlittenabschnitt befestigt ist. Der zweite Schlittenabschnitt verläuft insbesondere quer zu dem ersten Schlittenabschnitt. Vorzugsweise ist der Spindelantrieb zwischen dem Schlitten, insbesondere dem zweiten Schlittenabschnitt, und dem Maschinengestell, insbesondere einem oberen Längsträger, befestigt. Dadurch, dass das Schleifaggregat und der Spindelantrieb unabhängig voneinander an dem Schlitten befestigt sind, wird einer Bedienperson eine uneingeschränkte Sicht auf das Schleifaggregat, insbesondere das Schleifwerkzeug und eine zugehörige Schleifstelle ermöglicht.

Eine Schienen-Schleifmaschine nach Anspruch 10 gewährleistet einen einfachen Aufbau und einen hohen Bedienkomfort. Dadurch, dass die Spindelachse in der Querrichtung betrachtet zu der Führungsebene beabstandet ist, kann der Spindelantrieb beabstandet zu dem Maschinengestell angeordnet werden. Hierdurch ist der Aufbau vereinfacht. Vorzugsweise umfasst die Höhenverstelleinrichtung einen Spindelantriebträger, der an dem Maschinengestell, insbesondere an dem oberen Längsträger, befestigt ist und an dem der Spindelantrieb gelagert ist. Vorzugsweise ist an dem Spindelantriebträger eine Spindelmutter des Spindelantriebs befestigt, wohingegen an dem Schlitten eine Spindel des Spindelantriebs drehbar gelagert ist. Zum manuellen Betätigen umfasst der Spindelantrieb insbesondere ein Handrad. Vorzugsweise ist die Spindelachse in der Querrichtung beabstandet zu der Drehachse angeordnet, insbesondere im Bereich der Werkzeugaufnahme. Hierdurch wird eine Beeinträchtigung der Sicht auf den Schienenkopf und das Schleifwerkzeug vermieden.

Eine Schienen-Schleifmaschine nach Anspruch 11 gewährleistet einen einfachen Aufbau und einen hohen Bedienkomfort. Dadurch, dass die Spindelachse in der Querrichtung betrachtet zwischen der Führungsebene und der Drehachse verläuft, wird in einfacher Weise eine Befestigung des Spindelantriebs an dem Maschinengestell und eine im Wesentlichen uneingeschränkte Sicht auf den Schienenkopf und das Schleifwerkzeug ermöglicht. Die Spindelachse verläuft insbesondere im Bereich der Werkzeugaufnahme zwischen der Führungsebene und der Drehachse. Die Spindelachse verläuft insbesondere parallel zu der Führungsebene und/oder der Drehachse. Vorzugsweise weist die Spindelachse in der Querrichtung von der Führungsebene einen Abstand B auf, wobei gilt: 1 cm ≤ B < 40 cm, insbesondere 3 cm ≤ B ≤ 30 cm, insbesondere 4 cm ≤ B ≤ 20 cm, und insbesondere 5 cm ≤ B ≤ 10 cm. Es gilt insbesondere: B < A. Vorzugsweise hat die Spindelachse im Bereich der Werkzeugaufnahme einen Abstand B von der Führungsebene.

Eine Schienen-Schleifmaschine nach Anspruch 12 gewährleistet einen einfachen Aufbau und einen hohen Bedienkomfort. Vorzugsweise bildet das Maschinengestell einen Maschinenrahmen aus, der einen unteren Längsträger, einen oberen Längsträger und Seitenträger umfasst. Die Seitenträger verbinden den unteren Längsträger mit dem oberen Längsträger. Der Spindelantrieb kann unmittelbar oder mittelbar an dem oberen Längsträger befestigt sein. Beispielsweise kann der Spindelantrieb über einen Spindelantriebträger an dem oberen Längsträger befestigt sein. Durch die Anordnung des Spindelantriebs an dem oberen Längsträger ist in einfacher Weise eine exakte Führung des Schleifaggregats möglich. Vorzugsweise umfasst die Höhenverstelleinrichtung einen Spindelantriebträger, der an dem oberen Längsträger befestigt ist. Eine Spindelmutter des Spindelantriebs ist an dem Spindelantriebträger befestigt, wohingegen eine Spindel des Spindelantriebs an dem Schlitten drehbar gelagert ist. Zum Betätigen umfasst der Spindelantrieb insbesondere ein Handrad.

Eine Schienen-Schleifmaschine nach Anspruch 13 gewährleistet einen einfachen Aufbau und einen hohen Bedienkomfort. Das mindestens eine Dämpfungselement dient insbesondere zur Schwingungsdämpfung und/oder Schwingungsentkopplung eines Handrads des Spindelantriebs. Das mindestens eine Dämpfungselement ist beispielsweise zwischen einem Schlitten und dem Spindelantrieb und/oder zwischen der Spindel und dem Handrad angeordnet.

Eine Schienen-Schleifmaschine nach Anspruch 14 gewährleistet einen einfachen Aufbau und einen hohen Bedienkomfort. Dadurch, dass die Drehachse, insbesondere im Bereich der Werkzeugaufnahme, an einer Seite der Führungsebene angeordnet ist, die dem Handgriff zugewandt ist, ist das Schleifaggregat in einem Zwischenraum zwischen der Führungsebene und dem Handgriff angeordnet. Hierdurch kann die Schienen-Schleifmaschine von einer Bedienperson mittels des Handgriffs einfach und komfortabel verschoben und/oder verkippt werden, wobei gleichzeitig eine einfache Höhenverstellung und eine uneingeschränkte Sicht auf den Schienenkopf und die Schleifstelle möglich ist.

Eine Schienen-Schleifmaschine nach Anspruch 15 gewährleistet einen einfachen Aufbau und einen hohen Bedienkomfort. Dadurch, dass die Drehachse, insbesondere im Bereich der Werkzeugaufnahme, und gegebenenfalls auch die Spindelachse an einer Seite der Führungsebene angeordnet sind, die dem Handgriff abgewandt ist, ist eine besonders uneingeschränkte Sicht auf den Schienenkopf und die Schleifstelle möglich.

Eine Schienen-Schleifmaschine nach Anspruch 16 gewährleistet einen einfachen Aufbau und einen hohen Bedienkomfort. Die genau zwei Schienenführungseinheiten sind in der Längsrichtung voneinander beabstandet an dem Maschinengestell angeordnet. Die Längsrichtung verläuft im Wesentlichen parallel zu einer Schienenlängsrichtung der zu schleifenden Schiene. Dadurch, dass die genau zwei Schienenführungseinheiten um die Längsachse relativ zu dem Maschinengestell verschwenkbar sind, können unterschiedliche Bearbeitungspositionen der genau zwei Schienenführungseinheiten eingestellt werden. Hierdurch wird insbesondere die Flexibilität und der Bedienkomfort beim Schleifen der Schiene erhöht. Beispielsweise können unterschiedliche Schienenprofile bzw. Schienentypen und Weichenbereiche geschliffen werden. Die genau zwei Schienenführungseinheiten umfassen insbesondere jeweils einen Grundkörper, der um die Längsachse verschwenkbar an dem Maschinengestell angeordnet ist.

Eine Schienen-Schleifmaschine nach Anspruch 17 gewährleistet einen einfachen Aufbau und einen hohen Bedienkomfort. Die genau zwei Schienenführungseinheiten umfassen insbesondere jeweils einen Grundkörper, der um eine Längsachse verschwenkbar an dem Maschinengestell angeordnet ist. Die zwei Tellerscheiben und die Führungsrolle sind an dem jeweiligen Grundkörper angeordnet. Die zwei Tellerscheiben sind insbesondere relativ zueinander in einem Winkel angeordnet und um zugehörige Achsen drehbar. Vorzugsweise umfassen die genau zwei Schienenführungseinheiten jeweils einen Führungshaken. Der Führungshaken ist insbesondere an dem Grundkörper angeordnet. Durch die Ausbildung der genau zwei Schienenführungseinheiten wird eine hohe Flexibilität und ein hoher Bedienkomfort beim Schleifen einer Schiene gewährleistet.

Der Erfindung liegt ferner die Aufgabe zugrunde, ein Verfahren zum Schleifen einer Schiene eines Gleises zu schaffen, das einen hohen Bedienkomfort ermöglicht.

Diese Aufgabe wird durch ein Verfahren mit den Merkmalen des Anspruchs 18 gelöst. Die Vorteile des erfindungsgemäßen Verfahrens entsprechen den bereits beschriebenen Vorteilen der erfindungsgemäßen Schienen-Schleifmaschine. Insbesondere kann das erfindungsgemäße Verfahren mit einem beliebigen Merkmal weitergebildet werden, das im Zusammenhang mit der erfindungsgemäßen Schienen-Schleifmaschine beschrieben ist. Dadurch, dass die Drehachse des Schleifaggregats beabstandet zu der Führungsebene angeordnet ist, ist eine verbesserte Sicht auf das Schleifwerkzeug und die Schleifstelle an der Schiene möglich. Hierdurch ist insbesondere ein Profilieren der Schiene mittels des Schleifwerkzeugs durch einen Kopfschliff und/oder einen Seitenschliff mit einem hohen Bedienkomfort möglich. Das Schleifen der Schiene, insbesondere das Profilieren der Schiene, erfolgt durch manuelles Verschieben und manuelles Verkippen der Schienen-Schleifmaschine auf der genau einen zu schleifenden Schiene mittels des Handgriffs. Die Höhenverstellung des Schleifaggregats relativ zu dem Maschinengestell erfolgt mittels der Höhenverstelleinrichtung. Mittels der Werkzeugaufnahme und des Antriebsmotors wird das Schleifwerkzeug um die Drehachse drehangetrieben.

Weitere Merkmale, Vorteile und Einzelheiten der Erfindung ergeben sich aus der nachfolgenden Beschreibung mehrerer Ausführungsbeispiele. Es zeigen:
- Fig. 1: eine erste perspektivische Ansicht einer Schienen-Schleifmaschine gemäß einem ersten Ausführungsbeispiel mit einer Höhenverstelleinrichtung und einem daran angeordneten Schleifaggregat,
- Fig. 2: eine zweite perspektivische Ansicht der Schienen-Schleifmaschine,
- Fig. 3: eine Seitenansicht der Schienen-Schleifmaschine,
- Fig. 4: eine Frontansicht der Schienen-Schleifmaschine,
- Fig. 5: eine erste Schnittansicht der Schienen-Schleifmaschine entlang der Schnittlinie V-V in Fig. 3,
- Fig. 6: eine Draufsicht auf die Schienen-Schleifmaschine zur Veranschaulichung freier Sichtbereiche,
- Fig. 7: eine zweite Schnittansicht entlang der Schnittlinie VII-VII in Fig. 6 zur Veranschaulichung der Höhenverstelleinrichtung der Schienen-Schleifmaschine ohne das Schleifaggregat,
- Fig. 8: eine perspektivische Ansicht einer Schienen-Schleifmaschine gemäß einem zweiten Ausführungsbeispiel,
- Fig. 9: eine perspektivische Ansicht einer Schienen-Schleifmaschine gemäß einem dritten Ausführungsbeispiel, und
- Fig. 10: eine Draufsicht auf die Schienen-Schleifmaschine in Fig. 9.

Nachfolgend ist anhand der Fig. 1 bis 7 ein erstes Ausführungsbeispiel der Erfindung beschrieben. Die in den Figuren dargestellte Schienen-Schleifmaschine 1 dient zum Schleifen einer Schiene 2 eines Gleises 5. Das Gleis 5 umfasst in üblicher Weise Schienen 2, 3, die auf Schwellen 4 befestigt sind. Das Gleis 5 ist in Fig. 4 veranschaulicht.

Die Schienen-Schleifmaschine 1 umfasst ein Maschinengestell 6, zwei Schienenführungseinheiten 7, 8 zum Führen der Schienen-Schleifmaschine 1 auf der Schiene 2, ein Schleifaggregat 9, eine Höhenverstelleinrichtung 10 zur Höhenverstellung des Schleifaggregats 9 relativ zu dem Maschinengestell 6 und einen Handgriff 11 zum manuellen Verlagern des Schleifaggregats 9 bzw. der Schienen-Schleifmaschine 1.

Die erste Schienenführungseinheit 7 und die zweite Schienenführungseinheit 8 sind in einer Längsrichtung x voneinander beabstandet an dem Maschinengestell 6 angeordnet. In einer Bearbeitungsposition, in der die Schienen-Schleifmaschine 1 auf der Schiene 2 angeordnet ist, verläuft die Längsrichtung x im Wesentlichen parallel zu einer Schienenlängsrichtung der Schiene 2. Die erste Schienenführungseinheit 7 und die zweite Schienenführungseinheit 8 sind um eine Längsachse 12 relativ zu dem Maschinengestell 6 verschwenkbar.

Die Schienenführungseinheiten 7, 8 umfassen jeweils einen Grundkörper 13, der um die Längsachse 12 verschwenkbar an dem Maschinengestell 6 angeordnet ist. Ferner umfassen die Schienenführungseinheiten 7, 8 jeweils zwei Tellerscheiben 14, 15, eine Führungsrolle 16 und einen Führungshaken 17. Die Tellerscheiben 14, 15 sind relativ zueinander in einem Winkel angeordnet und um zugehörige Achsen 18, 19 drehbar. Die Schienenführungseinheiten 7, 8 sind in verschiedenen Schwenkstellungen in üblicher Weise an die Schiene 2 anlegbar, um eine Schleifbearbeitung durchzuführen.

Das Maschinengestell 6 ist als Maschinenrahmen ausgebildet. Das Maschinengestell 6 umfasst einen unteren Längsträger 20, einen oberen Längsträger 21, einen ersten Seitenträger 22 und einen zweiten Seitenträger 24. Der erste Seitenträger 22 und der zweite Seitenträger 23 sind in der Längsrichtung x voneinander beabstandet und verbinden den unteren Längsträger 20 mit dem oberen Längsträger 21. Der untere Längsträger 20 hat eine gebogene Form und erstreckt sich ausgehend von den Schienenführungseinheiten 7, 8 in einer Querrichtung y von der Längsachse 12 weg. Die Querrichtung y verläuft senkrecht zu der Längsrichtung x. Die Seitenträger 22, 23 und der obere Längsträger 21 sind zusammen U-förmig ausgebildet und relativ zu den Schienenführungseinheiten 7, 8 derart angeordnet, dass sich der obere Längsträger 21 entsprechend dem unteren Längsträger 20 in der Querrichtung y von der Längsachse 12 wegerstreckt.

Die Höhenverstelleinrichtung 10 ist an dem Maschinengestell 6 befestigt. Die Höhenverstelleinrichtung 10 umfasst eine Führung 24, einen Schlitten 25, einen Spindelantriebträger 26, einen Spindelantrieb 27 und ein Dämpfungselement 39. Die Führung 24 ist eine Linearführung. Die Führung 24 dient zur Höhenverstellung des Schleifaggregats 9 in einer Verstellrichtung z. Die Verstellrichtung z verläuft senkrecht zu der Längsrichtung x und der Querrichtung y.

Die Führung 24 umfasst eine erste Führungseinheit 28 und eine zweite Führungseinheit 29. Die Führungseinheiten 28, 29 sind in der Längsrichtung x voneinander beabstandet und jeweils an dem unteren Längsträger 20 und an dem Spindelantriebträger 26 befestigt, der wiederum an dem oberen Längsträger 21 befestigt ist. Die erste Führungseinheit 28 umfasst ein erstes Führungselement 30, auf dem eine erste Führungshülse 31 verschiebbar geführt ist. Entsprechend umfasst die zweite Führungseinheit ein zweites Führungselement 32, auf dem eine zweite Führungshülse 33 verschiebbar geführt ist. Die Führungselemente 30, 32 sind als Führungsstangen ausgebildet. Die Führungselemente 30, 32 sind an dem unteren Längsträger 20 und über den Spindelantriebträger 26 an dem oberen Längsträger 21 befestigt. Die Führungselement 30, 32 verlaufen parallel zueinander in der Verstellrichtung z. Die Führungshülsen 31, 33 sind dementsprechend zwischen dem unteren Längsträger 20 und dem oberen Längsträger 21 in der Verstellrichtung z verschiebbar. Die Führungselemente 30, 32 und die zugehörigen Führungshülsen 31, 33 haben beispielsweise einen kreisförmigen Querschnitt.

Die erste Führungseinheit 28 hat eine erste Mittellängsachse M₁. Entsprechend hat die zweite Führungseinheit 29 eine zweite Mittellängsachse M₂. Die Mittellängsachsen M₁, M₂ verlaufen parallel zueinander in der Verstellrichtung z. Die Mittellängsachsen M₁, M₂ definieren eine Führungsebene E der Führung 24. Die Längsrichtung x und die Verstellrichtung z verlaufen parallel zu der Führungsebene E. Die Querrichtung y verläuft senkrecht zu der Führungsebene E und bildet einen Normalenvektor.

Der Schlitten 25 ist an den Führungshülsen 31, 33 befestigt und zusammen mit diesen in der Verstellrichtung z verschiebbar. Der Schlitten 25 hat einen ersten Schlittenabschnitt 34 und einen zweiten Schlittenabschnitt 35, der im Wesentlichen quer zu dem ersten Schlittenabschnitt 34 verläuft. Der erste Schlittenabschnitt 34 erstreckt sich im Wesentlichen in der Längsrichtung x und der Verstellrichtung z. Demgegenüber erstreckt sich der zweite Schlittenabschnitt 35 im Wesentlichen in der Längsrichtung x und der Querrichtung y. Der Spindelantriebträger 26 verläuft im Wesentlichen parallel zu dem zweiten Schlittenabschnitt 35. Der Spindelantriebträger 26 ist an dem oberen Längsträger 21 befestigt. Der Spindelantriebträger 26 erstreckt sich im Wesentlichen in der Längsrichtung x und der Querrichtung y.

Das Schleifaggregat 9 ist an der Höhenverstelleinrichtung 10 befestigt und mittels der Höhenverstelleinrichtung 10 in der Verstellrichtung z verlagerbar. Das Schleifaggregat 9 ist an dem ersten Schlittenabschnitt 34 befestigt.

Zum Verlagern des Schleifaggregats 9 in der Verstellrichtung z dient der Spindelantrieb 27. Der Spindelantrieb 27 umfasst eine Spindelmutter 36, eine Spindel 37 und ein Handrad 38. Der Spindelantriebträger 26 weist eine Durchgangsöffnung 40 auf. Die Spindelmutter 36 ist an dem Spindelantriebträger 26 konzentrisch zu der Durchgangsöffnung 40 befestigt. Die Durchgangsöffnung der Spindelmutter 36 hat einen Durchmesser, der höchstens so groß wie der Durchmesser der Durchgangsöffnung 40 ist. Die Spindel 37 ist in die Spindelmutter 36 eingeschraubt und verläuft durch die Spindelmutter 36 und die Durchgangsöffnung 40. Ein erstes Ende 41 der Spindel 37 ist drehbar mit dem Dämpfungselement 39 verbunden. Das Dämpfungselement 39 ist fest mit dem zweiten Schlittenabschnitt 35 verbunden. An einem zweiten Ende 42 der Spindel 37 ist das Handrad 38 befestigt. Durch Drehen der Spindel 37 mittels des Handrads 38 um eine Spindelachse 43 kann der Schlitten 25 und das daran befestigte Schleifaggregat 9 in der Verstellrichtung z abgesenkt oder - bei umgekehrter Drehrichtung - gegen die Verstellrichtung z angehoben werden. Das Dämpfungselement 39 dient zur Schwingungsdämpfung des Spindelantriebs 27. Das Dämpfungselement 39 dient insbesondere zur Schwingungsentkopplung des Schleifaggregats 9 und des Spindelantriebs 27.

Das Schleifaggregat 9 umfasst einen Antriebsmotor 44, einen Kraftstoffbehälter 45, eine Kupplung 46 und eine Werkzeugaufnahme 47. Der Antriebsmotor 44 ist lediglich in den Figuren 1, 3, 4 und 5 veranschaulicht. Der Antriebsmotor 44 ist als Verbrennungsmotor ausgebildet und mittels des Kraftstoffbehälters 45 mit Kraftstoff versorgt. Der Antriebsmotor 44 ist mit der Kupplung 46 verbunden, die wiederum mit der Werkzeugaufnahme 47 verbunden ist. Mittels des Antriebsmotors 44 ist die Werkzeugaufnahme 47 um eine Drehachse 48 drehantreibbar bzw. drehangetrieben. In bzw. an der Werkzeugaufnahme 47 ist ein Schleifwerkzeug 49 gehalten bzw. befestigt. Das Schleifwerkzeug 49 ist zusammen mit der Werkzeugaufnahme 47 um die Drehachse 48 drehantreibbar. Die Werkzeugaufnahme 47 schneidet die Führungsebene E nicht. Die Werkzeugaufnahme 47 ist beispielsweise ein Flansch, an dem das Schleifwerkzeug 49 befestigt bzw. verschraubt ist. Das Schleifwerkzeug 49 ist beispielsweise ein Schleifstein. Die Kupplung 46 dient zum Entkoppeln des Antriebsmotors 44 und der Werkzeugaufnahme 47 hinsichtlich axial wirkender Kraftspitzen und/oder um die Drehachse 48 wirkender Kraftspitzen, sodass Kraftspitzen gedämpft werden.

Die Drehachse 48 ist in der Querrichtung y zu der Führungsebene E beabstandet angeordnet. Die Drehachse 48 ist insbesondere im Bereich der Werkzeugaufnahme 47 und des Schleifwerkzeugs 49 in der Querrichtung y zu der Führungsebene E beabstandet. Dies ist beispielsweise in Fig. 5 veranschaulicht. Die Drehachse 48 ist an derselben Seite der Führungsebene E wie die Längsachse 12 angeordnet. Für einen Abstand A der Drehachse 48 von der Führungsebene E in der Querrichtung y gilt insbesondere: 1 cm < A ≤ 40 cm, insbesondere 3 cm ≤ A ≤ 30 cm, insbesondere 4 cm≤ A ≤ 20 cm, und insbesondere 5 cm ≤ A ≤ 10 cm.

Die Spindelachse 43 ist in der Querrichtung y betrachtet zwischen der Führungsebene E und der Drehachse 48 angeordnet. Die Spindelachse 43 ist somit in der Querrichtung y zu der Führungsebene E und der Drehachse 48 beabstandet. Die Spindelachse 43 ist an derselben Seite der Führungsebene E wie die Drehachse 48 angeordnet. Die Spindelachse 43 hat in der Querrichtung y einen Abstand B zu der Führungsebene E, wobei für den Abstand B insbesondere gilt: 1 cm ≤ B < 40 cm, insbesondere 3 cm ≤ B ≤ 30 cm, insbesondere 4 cm ≤ B ≤ 20 cm, und insbesondere 5 cm ≤ B ≤ 10 cm. Es gilt insbesondere: B < A.

Der Handgriff 11 dient zum manuellen Verschieben der Schienen-Schleifmaschine 1 entlang der Schiene 2 und/oder zum manuellen Verkippen der Schienen-Schleifmaschine 1 um die Schiene 2. Durch das Verlagern der Schienen-Schleifmaschine 1 mittels des Handgriffs 11 wird auch das Schleifaggregat 9 zum Schleifen der Schiene 2 manuell verlagert. Der Handgriff 11 ist an derselben Seite der Führungsebene E wie die Spindelachse 43 und die Drehachse 48 angeordnet. Die Spindelachse 43 und die Drehachse 48 sind in der Querrichtung y betrachtet zwischen der Führungsebene E und dem Handgriff 11 angeordnet. Die Spindelachse 43 und die Drehachse 48 sind somit an einer Seite der Führungsebene E angeordnet, die dem Handgriff 11 zugewandt ist. Das Schleifaggregat 9 ist in einem Zwischenraum zwischen der Führungsebene E und dem Handgriff 11 angeordnet.

Der Handgriff 11 ist bügelförmig ausgebildet. Der Handgriff 11 umfasst eine untere Längsstange 50, eine obere Längsstange 51, eine erste Seitenstange 52 und eine zweite Seitenstange 53. Die erste Seitenstange 52 und die zweite Seitenstange 53 sind in der Längsrichtung x beabstandet voneinander und verbinden die untere Längsstange 50 mit der oberen Längsstange 51. Die obere Längsstange 51 dient im Wesentlichen als Griffstange für eine Bedienperson.

Der Handgriff 11 ist an den Schienenführungseinheiten 7, 8 befestigt und zusammen mit diesen um die Längsachse 12 verschwenkbar. Zusätzlich kann der Handgriff 11 relativ zu den Schienenführungseinheiten 7, 8 durch Verschwenken eingestellt und in der eingestellten Schwenkposition arretiert werden. An der unteren Längsstange 50 ist ein klappbarer Ständer 54 zum Abstellen der Schienen-Schleifmaschine 1 befestigt.

Die Funktionsweise der Schienen-Schleifmaschine 1 ist wie folgt:
Die Schienen-Schleifmaschine 1 wird zunächst mit den Schienenführungseinheiten 7, 8 auf der zu schleifenden Schiene 2 positioniert. Die Schienenführungseinheiten 7, 8 sind in einer gewünschten Schwenkposition um die Längsachse 12 eingestellt und arretiert. Mittels des Antriebsmotors 44 wird das Schleifwerkzeug 49 um die Drehachse 48 drehangetrieben. Eine Bedienperson hält die Schienen-Schleifmaschine 1 an dem Handgriff 11.

Das Schleifwerkzeug 49 kann mittels des Handrads 38 von der Bedienperson in der Verstellrichtung z verlagert und zu der Schiene 2 zugestellt werden. In der in den Figuren dargestellten Position der Schienen-Schleifmaschine 1 wird ein Kopfschliff an einem Schienenkopf 2' der Schiene 2 durchgeführt. Für den Kopfschliff kann die Bedienperson die Schienen-Schleifmaschine 1 entlang der Schiene 2 mittels des Handgriffs 11 manuell verlagern.

Dadurch, dass die Drehachse 48 im Bereich der Werkzeugaufnahme 47 in der Querrichtung y von der Führungsebene E beabstandet ist, bildet die Schienen-Schleifmaschine 1 freie Sichtbereiche S₁ und S₂ aus, die in der Längsrichtung x betrachtet zwischen der Schienenführungseinheit 7 und dem Schleifwerkzeug 49 bzw. zwischen der zweiten Schienenführungseinheit 8 und dem Schleifwerkzeug 49 angeordnet sind. Die freien Sichtbereiche S₁ und S₂ sind insbesondere in der Draufsicht gemäß Fig. 6 zu erkennen. Durch die freien Sichtbereiche S₁ und S₂ hat die Bedienperson eine freie Sicht auf die Schiene 2 bzw. den zu schleifenden Schienenkopf 2'. Entsprechende freie Sichtbereiche S₁ und S₂ ergeben sich, wenn die Bedienperson die Schienen-Schleifmaschine 1 in Richtung des Maschinengestells 6 um die Schiene 2 verkippt, um einen Seitenschliff des Schienenkopfs 2' durchzuführen. Während des Schleifvorgangs ist der Spindelantrieb 27 zum Höhenverstellen des Schleifaggregats 9 mittels des Dämpfungselements 39 schwingungsgedämpft.

Nachfolgend ist anhand der Figur 8 ein zweites Ausführungsbeispiel der Erfindung beschrieben. Im Unterschied zu dem ersten Ausführungsbeispiel umfasst die erste Führungseinheit 28 zusätzlich ein unteres Dämpfungselement 55 und ein oberes Dämpfungselement 56. Das erste Führungselement 30 ist mittels des unteren Dämpfungselements 55 an dem unteren Längsträger 20 und mittels des oberen Dämpfungselements 56 an dem Spindelantriebträger 26 bzw. dem oberen Längsträger 21 befestigt. Entsprechend umfasst die zweite Führungseinheit 29 ein unteres Dämpfungselement 57 und ein oberes Dämpfungselement 58. Das zweite Führungselement 32 ist mittels des unteren Dämpfungselements 57 an dem unteren Längsträger 20 und mittels des oberen Dämpfungselements 58 an dem Spindelantriebträger 26 bzw. dem oberen Längsträger 21 befestigt. Die Dämpfungselemente 55 bis 58 dienen zur Schwingungsentkopplung des Schleifaggregats 9 und des Handgriffs 11. Schwingungen, die während des Schleifvorgangs von dem Schleifaggregat 9 auf die Führung 24 wirken, werden mittels der Dämpfungselemente 55 bis 58 gedämpft, sodass die auf das Maschinengestell 6 und den Handgriff 11 wirkenden Schwingungen reduziert sind.

Die unteren Dämpfungselemente 55, 57 haben jeweils eine erste Federsteifigkeit, wohingegen die oberen Dämpfungselemente 56, 58 jeweils eine zweite Federsteifigkeit haben. Die erste Federsteifigkeit ist unterschiedlich zu der zweiten Federsteifigkeit. Die erste Federsteifigkeit ist insbesondere größer als die zweite Federsteifigkeit. Hierdurch wird ein unerwünschtes Aufschwingen der Höhenverstelleinrichtung 10 bzw. des daran befestigten Schleifaggregats 9 vermieden. Hinsichtlich des weiteren Aufbaus und der weiteren Funktionsweise wird auf die Beschreibung des vorangegangenen Ausführungsbeispiels verwiesen.

Nachfolgend ist anhand der Figuren 9 und 10 ein drittes Ausführungsbeispiel der Erfindung beschrieben. Im Unterschied zu den vorangegangenen Ausführungsbeispielen sind die Spindelachse 43 und die Drehachse 48 an einer Seite der Führungsebene E angeordnet, die dem Handgriff 11 abgewandt ist. Die Spindelachse 43 und die Drehachse 48 sind an einer ersten Seite der Führungsebene E angeordnet, wohingegen der Handgriff 11 an einer zweiten Seite der Führungsebene E angeordnet ist. Im Vergleich zu den vorangegangenen Ausführungsbeispielen ist der Handgriff 11 somit an der anderen Seite der Führungsebene E angeordnet. Das Schleifaggregat 9 ist somit nicht in einem Zwischenraum zwischen dem Maschinengestell 6 und dem Handgriff 11 angeordnet. Hierdurch ergeben sich ebenfalls freie Sichtbereiche S₁ und S₂ auf den Schienenkopf 2' der zu schleifenden Schiene 2. Der Antriebsmotor 44 ist in den Figuren 9 und 10 nicht veranschaulicht. Hinsichtlich des weiteren Aufbaus und der weiteren Funktionsweise der Schienen-Schleifmaschine 1 wird auf die Beschreibung der vorangegangenen Ausführungsbeispiele verwiesen.

Allgemein gilt, dass die einzelnen Merkmale der Ausführungsbeispiele in beliebiger Weise miteinander kombiniert werden können.

## Patentansprüche

1. Schienen-Schleifmaschine zum Schleifen einer Schiene eines Gleises, insbesondere durch manuelles Verschieben und manuelles Verkippen der Schienen-Schleifmaschine, mit
- einem Maschinengestell (6),
- zwei Schienenführungseinheiten (7, 8) zum Führen der Schienen-Schleifmaschine (1) auf genau einer Schiene (2),
-- wobei die Schienenführungseinheiten (7, 8) in einer Längsrichtung (x) voneinander beabstandet sind, und
-- wobei die Schienenführungseinheiten (7, 8) an dem Maschinengestell (6) angeordnet sind,
- einem Schleifaggregat (9), das einen Antriebsmotor (44) und eine Werkzeugaufnahme (47) zum Drehantreiben eines Schleifwerkzeugs (49) um eine Drehachse (48) umfasst,
- einer Höhenverstelleinrichtung (10) zur Höhenverstellung des Schleifaggregats (9) relativ zu dem Maschinengestell (6),
- einem Handgriff (11) zum manuellen Verlagern des Schleifaggregats (9),
**dadurch gekennzeichnet,**
**dass** eine Führung (24) der Höhenverstelleinrichtung (10) eine Führungsebene (E) definiert und
**dass** die Drehachse (48), insbesondere im Bereich der Werkzeugaufnahme (47), beabstandet zu der Führungsebene (E) angeordnet ist.

2. Schienen-Schleifmaschine nach Anspruch 1, **dadurch gekennzeichnet,**
**dass** für einen Abstand A der Drehachse (48) von der Führungsebene (E) gilt: 1 cm < A ≤ 40 cm, insbesondere 3 cm ≤ A ≤ 30 cm, insbesondre 4 cm ≤ A ≤ 20 cm, und insbesondere 5 cm ≤ A ≤ 10 cm.

3. Schienen-Schleifmaschine nach Anspruch 1 oder 2, **dadurch gekennzeichnet,**
**dass** das Maschinengestell (6) einen unteren Längsträger (20) und einen oberen Längsträger (21) umfasst, und
**dass** die Führung (24) an dem unteren Längsträger (20) und dem oberen Längsträger (21) befestigt ist.

4. Schienen-Schleifmaschine nach mindestens einem der vorangegangenen Ansprüche, **dadurch gekennzeichnet,**
**dass** die Führung (24) mindestens eine Führungseinheit (28, 29) zum Verlagern des Schleifaggregats (9) in einer Verstellrichtung (z) umfasst.

5. Schienen-Schleifmaschine nach Anspruch 4, **dadurch gekennzeichnet,**
**dass** die mindestens eine Führungseinheit (28, 29) jeweils ein Führungselement (30, 32) und mindestens ein Dämpfungselement (55, 56, 57, 58) umfasst.

6. Schienen-Schleifmaschine nach Anspruch 4 oder 5, **dadurch gekennzeichnet,**
**dass** die mindestens eine Führungseinheit (28, 29) jeweils ein Führungselement (30, 32), ein unteres Dämpfungselement (55, 57) und ein oberes Dämpfungselement (56, 58) umfasst.

7. Schienen-Schleifmaschine nach Anspruch 6, **dadurch gekennzeichnet,**
**dass** das untere Dämpfungselement (55, 57) und das obere Dämpfungselement (56, 58) unterschiedliche Federsteifigkeiten haben.

8. Schienen-Schleifmaschine nach mindestens einem der vorangegangenen Ansprüche, **dadurch gekennzeichnet,**
**dass** die Höhenverstelleinrichtung (10) einen Schlitten (25) umfasst, der an der Führung (24) in einer Verstellrichtung (z) verschiebbar gelagert ist.

9. Schienen-Schleifmaschine Anspruch 8, **dadurch gekennzeichnet, dass** ein Spindelantrieb (27) der Höhenverstelleinrichtung (10) und/oder das Schleifaggregat (9) an dem Schlitten (25) befestigt ist.

10. Schienen-Schleifmaschine nach mindestens einem der vorangegangenen Ansprüche, **dadurch gekennzeichnet,**
**dass** die Höhenverstelleinrichtung (10) einen Spindelantrieb (27) mit einer Spindelachse (43) umfasst, die beabstandet zu der Führungsebene (E) und/oder zu der Drehachse (48), insbesondere im Bereich der Werkzeugaufnahme (47), angeordnet ist.

11. Schienen-Schleifmaschine nach Anspruch 10, **dadurch gekennzeichnet,**
**dass** die Spindelachse (43) zwischen der Führungsebene (E) und der Drehachse (48) angeordnet ist.

12. Schienen-Schleifmaschine nach Anspruch 10 oder 11, **dadurch gekennzeichnet,**
**dass** der Spindelantrieb (27) an einem oberen Längsträger (21) des Maschinengestells (6) angeordnet ist.

13. Schienen-Schleifmaschine nach mindestens einem der Ansprüche 10 bis 12, **dadurch gekennzeichnet,**
**dass** die Höhenverstelleinrichtung (10) mindestens ein Dämpfungselement (39) zur Schwingungsdämpfung des Spindelantriebs (27) umfasst.

14. Schienen-Schleifmaschine nach mindestens einem der vorangegangenen Ansprüche, **dadurch gekennzeichnet,**
**dass** die Drehachse (48) und/oder eine Spindelachse (43) eines Spindelantriebs (27) an einer Seite der Führungsebene (E) angeordnet ist, die dem Handgriff (11) zugewandt ist.

15. Schienen-Schleifmaschine nach mindestens einem der Ansprüche 1 bis 13, **dadurch gekennzeichnet,**
**dass** die Drehachse (48) und/oder eine Spindelachse (43) eines Spindelantriebs (27) an einer Seite der Führungsebene (E) angeordnet ist, die dem Handgriff (11) abgewandt ist.

16. Schienen-Schleifmaschine nach mindestens einem der vorangegangenen Ansprüche, **dadurch gekennzeichnet,**
**dass** die zwei Schienenführungseinheiten (7, 8) relativ zu dem Maschinengestell (6) um eine Längsachse (12) verschwenkbar sind.

17. Schienen-Schleifmaschine nach mindestens einem der vorangegangenen Ansprüche, **dadurch gekennzeichnet,**
**dass** die zwei Schienenführungseinheiten (7, 8) jeweils zwei Tellerscheiben (14, 15) und eine Führungsrolle (16) umfassen.

18. Verfahren zum Schleifen einer Schiene eines Gleises, umfassend die Schritte:
- Bereitstellen einer Schienen-Schleifmaschine (1) nach mindestens einem der vorangegangenen Ansprüche,
- Positionieren der Schienen-Schleifmaschine (1) mit den zwei Schienenführungseinheiten (7, 8) auf der zu schleifenden Schiene (2), und
- manuelles Verlagern des Schleifaggregats (9) mittels des Handgriffs (11), insbesondere durch manuelles Verschieben und manuelles Verkippen der Schienen-Schleifmaschine (1) mittels des Handgriffs (11).
